# DEMANDE DE BREVET EUROPEEN

(11) **EP 4 674 333 A1**
(43) Date de publication de la demande: **07.01.2026**
(21) Numéro de dépôt: 25185147.3
(22) Date de dépôt: 25.06.2025
(51) Int. Cl.: A47L 9/10, A47L 5/24

(54) **ASPIRATEUR COMPRENANT UN RÉCIPIENT DE COLLECTE DE DÉCHETS ÉQUIPÉ D'UNE PARTIE D'EXTENSION FRONTALE, ET SYSTÈME DE NETTOYAGE COMPRENANT UN TEL ASPIRATEUR**

(30) Priorité: 03.07.2024 FR 2407234
(71) Demandeur: SEB S.A., 69130 Ecully (FR)
(72) Inventeur: FAURE, Michel, 69134 ECULLY CEDEX (FR); GARO, Youenn, 69134 ECULLY CEDEX (FR)
(74) Mandataire: SEB Développement

(57) **Abrégé**

L'aspirateur (2) comprend un conduit d'entrée d'air (9), un récipient de collecte de déchets (12), et un organe de vidange frontal (16) configuré pour obturer une ouverture de vidange frontale (17) du récipient de collecte de déchets (12). Le récipient de collecte de déchets (12) comporte une partie de récipient principale (13) fixée au corps principal (4) et présentant une première dimension transversale maximale, et une partie d'extension frontale (14) s'étendant vers l'avant et comportant l'ouverture de vidange frontale (17), la partie d'extension frontale (14) présentant une deuxième dimension transversale maximale qui est inférieure à la première dimension transversale maximale. La partie d'extension frontale (14) comporte une paroi périphérique qui est située directement en regard et à distance du conduit d'entrée d'air (9).

## Description

### Domaine technique

La présente invention concerne le domaine des aspirateurs permettant d'aspirer des poussières et des déchets présents sur une surface à nettoyer, qui peut par exemple être du carrelage, du parquet, du stratifié, de la moquette ou un tapis.

### Etat de la technique

Un système de nettoyage comprend de façon connue :
- un aspirateur comprenant :
   - un corps principal comportant un embout d'aspiration,
   - une poignée de préhension reliée mécaniquement au corps principal,
   - un dispositif de séparation et de collecte de déchets relié fluidiquement à l'embout d'aspiration, le dispositif de séparation et de collecte de déchets comportant un récipient de collecte de déchets pourvu d'une ouverture de vidange frontale, une trappe de vidange frontale montée pivotante sur le récipient de collecte de déchets autour d'un axe de pivotement et entre une position d'obturation dans laquelle la trappe de vidange frontale obture l'ouverture de vidange frontale et une position de libération dans laquelle la trappe de vidange frontale libère l'ouverture de vidange frontale, un organe de sollicitation configuré pour solliciter la trappe de vidange frontale vers la position de libération, et un organe de verrouillage qui est monté sur le récipient de collecte de déchets à l'opposé de l'axe de pivotement de la trappe de vidange frontale par rapport à l'axe longitudinal central du récipient de collecte de déchet et qui est mobile entre une position de verrouillage dans laquelle l'organe de verrouillage est apte à verrouiller la trappe de vidange frontale dans la position d'obturation et une position de déverrouillage dans laquelle l'organe de verrouillage est apte à libérer la trappe de vidange frontale et autoriser son pivotement vers la position de libération,
   - un moteur d'aspiration logé dans le corps principal, le moteur d'aspiration étant configuré pour générer un flux d'air au travers de l'embout d'aspiration et du dispositif de séparation et de collecte de déchets,
- une station d'accueil configurée pour accueillir l'aspirateur, la station d'accueil comprenant :
   - un réceptacle de vidange délimitant un logement de réception configuré pour loger au moins en partie le récipient de collecte de déchets,
   - un organe d'actionnement configuré pour coopérer avec l'organe de verrouillage monté sur le récipient de collecte de déchets et pour déplacer l'organe de verrouillage dans la position de déverrouillage lorsque le récipient de collecte de déchets est inséré dans le logement de réception, et
   - un dispositif de collecte relié fluidiquement au logement de réception et configuré pour collecter des déchets provenant du récipient de collecte de déchets.

Une telle configuration de l'organe d'actionnement et de l'organe de verrouillage assure un pivotement automatique de la trappe de vidange frontale dans la position de libération lorsque le récipient de collecte de déchets est inséré dans le logement de réception, ce qui évite tout risque de salissure de l'utilisateur et de son environnement lors d'une étape de vidange du récipient de collecte de déchets dans la station d'accueil.

Cependant, une telle configuration du système de nettoyage nécessite de positionner le récipient de collecte de déchets à distance du conduit d'entrée d'air d'une part afin de définir un espace de réception apte à revoir la paroi périphérique du réceptacle de vidange lorsque le récipient de collecte de déchets est reçu dans le réceptacle de vidange, et d'autre part afin d'assurer un actionnement aisé de l'organe de verrouillage par l'organe d'actionnement et donc un pivotement optimal de la trappe de vidange frontale entre la position d'obturation et la position de libération.

Or, un tel positionnement du récipient de collecte de déchets par rapport au conduit d'entrée d'air augmente l'encombrement de l'aspirateur et à un impact sur l'ergonomie de ce dernier.

### Résumé de l'invention

La présente invention vise à remédier à tout ou partie de ces inconvénients.

Le problème technique à la base de l'invention consiste notamment à fournir un aspirateur qui soit de structure simple, compacte et ergonomique.

A cet effet, la présente invention concerne un aspirateur comprenant :
- un corps principal comportant un embout d'aspiration et un conduit d'entrée d'air relié fluidiquement à l'embout d'aspiration,
- une poignée de préhension reliée mécaniquement au corps principal,
- un dispositif de séparation et de collecte de déchets relié fluidiquement au conduit d'entrée d'air, le dispositif de séparation et de collecte de déchets comportant un récipient de collecte de déchets pourvu d'une ouverture de vidange frontale, et un organe de vidange frontal configuré pour occuper une configuration d'obturation dans laquelle l'organe de vidange frontal obture l'ouverture de vidange frontale et une configuration de libération dans laquelle l'organe de vidange frontal libère l'ouverture de vidange frontale, et
- un moteur d'aspiration logé dans le corps principal, le moteur d'aspiration étant configuré pour générer un flux d'air au travers de l'embout d'aspiration, du conduit d'entrée d'air et du dispositif de séparation et de collecte de déchets,
le récipient de collecte de déchets comporte une partie de récipient principale fixée au corps principal et présentant une première dimension transversale maximale, et une partie d'extension frontale s'étendant vers l'avant de l'aspirateur et comportant l'ouverture de vidange frontale, la partie d'extension frontale présentant une deuxième dimension transversale maximale qui est inférieure à la première dimension transversale maximale, le conduit d'entrée d'air s'étend au moins en partie le long et contre une surface périphérique externe de la partie de récipient principale, et la partie d'extension frontale comporte une paroi périphérique qui est située directement en regard et à distance du conduit d'entrée d'air.

Un telle configuration du récipient de collecte de déchets, et en particulier de la partie de récipient principale et de la partie d'extension frontale, permet de maintenir la partie principale du récipient de collecte de déchets (à savoir la partie de récipient principale) au plus près du conduit d'entrée d'air de l'aspirateur, et donc de rendre plus compact l'aspirateur selon la présente invention, tout en permettant une insertion du récipient de collecte de déchets dans un réceptacle de vidange appartenant à une station d'accueil apte à accueillir l'aspirateur selon la présente invention, puisque le bord périphérique supérieur dudit réceptacle de vidage est apte à être reçu en partie entre la paroi périphérique de la partie d'extension frontale et le conduit d'entrée d'air.

De plus, la configuration spécifique de la partie d'extension frontale assure un guidage optimal du récipient de collecte de déchets lors de son insertion dans le réceptacle de vidage appartenant à la station d'accueil, et facilite donc ladite insertion.

En outre, la configuration spécifique du récipient de collecte de déchets permet à ce dernier de conserver une capacité de stockage de déchets élevée, tout en permettant un déplacement aisé de l'organe de vidange vers la position de libération lors de l'insertion du récipient de collecte de déchets dans le réceptacle de vidage précité.

L'aspirateur peut en outre présenter une ou plusieurs des caractéristiques suivantes, prises seules ou en combinaison.

Selon un mode de réalisation de l'invention, la partie de récipient principale et la partie d'extension frontale délimitent au moins en partie un volume interne du récipient de collecte de déchets.

Selon un mode de réalisation de l'invention, un rapport de la deuxième dimension transversale maximale sur la première dimension transversale maximale est compris entre 0,5 et 0,9, et avantageusement entre 0,7 et 0,9, et par exemple environ égal à 0,83.

Selon un mode de réalisation de l'invention, la partie de récipient principale présente une première dimension longitudinale maximale, et la partie d'extension frontale présente une deuxième dimension longitudinale maximale qui est inférieure à la moitié de la première dimension longitudinale maximale, et par exemple au tiers de la première dimension longitudinale maximale.

Selon un mode de réalisation de l'invention, le récipient de collecte de déchets est amovible par rapport au corps principal.

Selon un mode de réalisation de l'invention, la paroi périphérique de la partie d'extension frontale et le conduit d'entrée d'air délimitent un espace de réception, également nommé interstice de réception, dans lequel est destinée à être partiellement reçue une partie périphérique supérieure d'un réceptacle de vidange appartenant à une station d'accueil lorsque l'aspirateur est accueilli par la station d'accueil.

Selon un mode de réalisation de l'invention, le récipient de collecte de déchets comporte une surface d'appui, par exemple annulaire, s'étendant autour de la partie d'extension frontale et reliant un bord avant de la partie de récipient principale à un bord arrière de la partie d'extension frontale, la surface d'appui étant configurée pour coopérer, par exemple de manière étanche, avec un bord périphérique supérieur du réceptacle de vidange appartenant à la station d'accueil lorsque l'aspirateur est accueilli par ladite station d'accueil. De façon avantageuse, la surface d'appui est configurée pour reposer sur le bord périphérique supérieur du réceptacle de vidange.

Selon un mode de réalisation de l'invention, la partie d'extension frontale s'étend vers l'avant depuis la surface d'appui.

Selon un mode de réalisation de l'invention, la surface d'appui s'étend transversalement à un axe longitudinal central du récipient de collecte de déchets.

Selon un mode de réalisation de l'invention, la surface d'appui est inclinée, par rapport à un plan transversal s'étendant perpendiculairement à l'axe longitudinal central du récipient de collecte de déchets, d'un angle d'inclinaison inférieur ou égal à 20°, et par exemple inférieur à 10°.

Selon un autre mode de réalisation de l'invention, la surface d'appui s'étend perpendiculairement à l'axe longitudinal central du récipient de collecte de déchets.

Selon un mode de réalisation de l'invention, la partie de récipient principale a une forme globalement cylindrique, par exemple cylindrique à section circulaire, et présente un premier diamètre, et la partie d'extension frontale a une forme globalement cylindrique, par exemple cylindrique à section circulaire, et présente un deuxième diamètre qui est inférieur au premier diamètre.

Selon un mode de réalisation de l'invention, la partie de récipient principale comporte un premier axe longitudinal central, et la partie d'extension frontale comporte un deuxième axe longitudinal central qui est sensiblement parallèle au premier axe longitudinal central de la partie de récipient principale.

Selon un mode de réalisation de l'invention, le deuxième axe longitudinal central de la partie d'extension frontale est décalé par rapport au premier axe longitudinal central de la partie de récipient principale et est situé sensiblement à l'opposé du conduit d'entrée d'air par rapport audit premier axe longitudinal central.

Selon un mode de réalisation de l'invention, la partie d'extension frontale s'inscrit dans un cylindre de révolution ayant un axe central sensiblement confondu avec le premier axe longitudinal central de la partie de récipient principale et ayant un diamètre de cylindre sensiblement identique au premier diamètre de la partie de récipient principale.

Selon un mode de réalisation de l'invention, la partie d'extension frontale est située en retrait d'une extrémité frontale de l'embout d'aspiration.

Selon un mode de réalisation de l'invention, l'ouverture de vidange frontale présente une section de passage qui est inférieure à la section transversale de la partie de récipient principale.

Selon un mode de réalisation de l'invention, l'organe de vidange frontal est une trappe de vidange frontale.

Selon un mode de réalisation de l'invention, l'organe de vidange frontal est monté mobile sur la partie d'extension frontale entre la configuration d'obturation et la configuration de libération.

Selon un mode de réalisation de l'invention, l'organe de vidange frontal est monté pivotant sur la partie d'extension frontale autour d'un axe de pivotement et entre la configuration d'obturation et la configuration de libération.

Selon un mode de réalisation de l'invention, l'axe de pivotement de l'organe de vidange frontal est situé à l'opposé du conduit d'entrée d'air par rapport à l'axe longitudinal central du récipient de collecte de déchets.

Selon un mode de réalisation de l'invention, l'axe de pivotement de l'organe de vidange frontal s'étend transversalement à un axe longitudinal central du récipient de collecte de déchets.

Selon un mode de réalisation de l'invention, le dispositif de séparation et de collecte de déchets comporte un organe de sollicitation, tel qu'un ressort de sollicitation, configuré pour solliciter l'organe de vidange frontal vers la configuration de libération.

Selon un mode de réalisation de l'invention, le dispositif de séparation et de collecte de déchets comporte un organe de verrouillage qui est monté sur le récipient de collecte de déchets, et par exemple sur la partie d'extension frontale, et qui est mobile entre une position de verrouillage dans laquelle l'organe de verrouillage est apte à verrouiller l'organe de vidange frontal dans la configuration d'obturation et une position de déverrouillage dans laquelle l'organe de verrouillage est apte à libérer l'organe de vidange frontal et autoriser un déplacement de l'organe de vidange frontal vers la configuration de libération.

Selon un mode de réalisation de l'invention, l'organe de verrouillage est situé à l'opposé de l'axe de pivotement de l'organe de vidange frontal par rapport à l'axe longitudinal central du récipient de collecte de déchets.

Selon un mode de réalisation de l'invention, le dispositif de séparation et de collecte de déchets est de type cyclonique.

Selon un mode de réalisation de l'invention, le moteur d'aspiration a un axe de moteur, et l'axe longitudinal central du récipient de collecte de déchets est sensiblement parallèle à l'axe de moteur du moteur d'aspiration, et est par exemple sensiblement confondu avec l'axe de moteur.

Selon un mode de réalisation de l'invention, la poignée de préhension est allongée et présente un axe longitudinal médian qui est incliné par rapport à l'axe longitudinal central du récipient de collecte de déchets.

Selon un mode de réalisation de l'invention, la poignée de préhension est disposée dans une partie arrière de l'aspirateur.

Selon un mode de réalisation de l'invention, le moteur d'aspiration est situé à l'arrière de l'axe longitudinal médian de la poignée de préhension.

Selon un mode de réalisation de l'invention, l'aspirateur est un aspirateur balais.

Selon un autre mode de réalisation de l'invention, l'aspirateur est un aspirateur portatif, également nommé aspirateur à main.

La présente invention concerne en outre un système comprenant un aspirateur selon l'invention, et une station d'accueil configurée pour accueillir l'aspirateur, la station d'accueil comprenant un réceptacle de vidange configuré pour loger au moins partiellement la partie d'extension frontale lorsque l'aspirateur est accueilli par la station d'accueil.

Selon un mode de réalisation de l'invention, la station d'accueil comporte un organe d'actionnement, tel qu'un doigt d'actionnement, configuré pour coopérer avec l'organe de verrouillage monté sur le récipient de collecte de déchets et pour déplacer l'organe de verrouillage dans la position de déverrouillage lorsque la partie d'extension frontale est insérée dans le réceptacle de vidange.

Selon un mode de réalisation de l'invention, le dispositif de séparation et de collecte de déchets comporte un organe de rappel configuré pour rappeler l'organe de verrouillage dans la position de verrouillage.

Selon un mode de réalisation de l'invention, la station d'accueil comporte :
- un dispositif de collecte relié fluidiquement au réceptacle de vidange et configuré pour collecter des déchets, provenant du récipient de collecte de déchets, lorsque la partie d'extension frontale est reçue dans le réceptacle de vidange, et
- un dispositif d'aspiration configuré pour aspirer des déchets, provenant du récipient de collecte de déchets, et pour convoyer les déchets aspirés jusqu'au dispositif de collecte.

Selon un mode de réalisation de l'invention, le dispositif de collecte comporte un sac à poussière.

Selon un mode de réalisation de l'invention, le réceptacle de vidange comporte un bord périphérique supérieur délimitant une ouverture d'insertion supérieure à travers laquelle la partie d'extension frontale est apte à être insérée dans le réceptacle de vidange, l'ouverture d'insertion supérieure étant configurée pour être orientée vers le haut lorsque la station d'accueil est en configuration d'utilisation, et par exemple repose sur une surface horizontale.

Selon un mode de réalisation de l'invention, la partie d'extension frontale est configurée pour être insérée dans et retirée hors du réceptacle de vidange par le dessus de la station d'accueil, et par exemple selon une direction de déplacement qui est sensiblement verticale lorsque la station d'accueil repose sur une surface horizontale.

Selon un mode de réalisation de l'invention, la station d'accueil comporte un dispositif d'étanchéité, tel qu'un joint d'étanchéité, configuré pour être interposé entre le récipient de collecte de déchets et le réceptacle de vidange, et par exemple entre la surface d'appui et le réceptacle de vidange, lorsque la partie d'extension frontale est reçue dans le réceptacle de vidange.

Selon un mode de réalisation de l'invention, la station d'accueil est configurée pour recharger une batterie rechargeable de l'aspirateur lorsque l'aspirateur est accueilli par la station d'accueil.

### Brève description des figures

De toute façon l'invention sera bien comprise à l'aide de la description qui suit en référence aux dessins schématiques annexés représentant, à titre d'exemple non limitatif, une forme d'exécution de ce système de nettoyage.
Figure 1 est une vue schématique en coupe longitudinale d'un système de nettoyage selon l'invention, montrant un aspirateur dudit système de nettoyage accueilli dans une station d'accueil dudit système de nettoyage ;
Figure 2 est une vue en perspective de l'aspirateur de la figure 1 ;
Figure 3 est une vue de côté de l'aspirateur de la figure 1.

### Description détaillée

Dans le présent document, les termes « avant », « arrière », « frontal », « supérieur », « inférieur », « haut », « dessus » et « en dessous » sont définis par rapport à une utilisation de l'aspirateur durant laquelle l'utilisateur tient l'aspirateur par la poignée de préhension et le maintient sensiblement horizontalement, et l'embout d'aspiration prévu sur le corps principal est situé à l'opposé de l'utilisateur avec l'axe central de l'embout d'aspiration en position horizontale.

A défaut de stipulation contraire, le terme « sensiblement » signifie, dans le présent document, « exactement ou à 10% ou à 10° près ».

Les figures 1 à 3 représentent un système de nettoyage 1 comprenant un aspirateur 2, et plus particulièrement un aspirateur balais, et une station d'accueil 3 configurée pour accueillir l'aspirateur 2.

L'aspirateur 2 comprend plus particulièrement un corps principal 4 pourvu d'un embout d'aspiration 5 disposé dans une partie avant du corps principal 4, une poignée de préhension 6 reliée mécaniquement au corps principal 4 et permettant la préhension de l'aspirateur 2 par un utilisateur, et une tête d'aspiration (non représentée sur les figures) reliée fluidiquement à l'embout d'aspiration 5 et destinée à reposer sur le sol.

De façon connue, la tête d'aspiration comprend une semelle munie d'une face inférieure configurée pour être orientée vers une surface à nettoyer et d'une bouche d'aspiration débouchant dans la face inférieure de la semelle et par laquelle de l'air extérieur peut être aspiré par l'aspirateur 2. La tête d'aspiration peut être directement fixée à l'embout d'aspiration 5 ou être fixée à ce dernier par l'intermédiaire d'un accessoire d'aspiration (non représenté sur les figures), tel qu'un tube d'aspiration.

De façon avantageuse, la poignée de préhension 6 présente un axe longitudinal médian A et s'étend depuis une extrémité arrière du corps principal 4. La poignée de préhension 6 peut être obtenue de fabrication en une seule pièce avec le corps principal 4 ou être rapportée à celui-ci.

L'aspirateur 2 comporte de plus un conduit d'entrée d'air 9 qui est relié fluidiquement à l'embout d'aspiration 5, et un dispositif de séparation et de collecte de déchets 11 qui est monté, par exemple de manière amovible, sur le corps principal 4 et qui est relié fluidiquement au conduit d'entrée d'air 9.

De façon avantageuse, le dispositif de séparation et de collecte de déchets 11 est de type cyclonique. A cet effet, le dispositif de séparation et de collecte de déchets 11 comporte plus particulièrement :
- un récipient de collecte de déchets 12 délimitant un volume interne,
- un organe de séparation tubulaire (non représenté sur les figures), tel qu'une grille tubulaire, qui est disposé dans le récipient de collecte de déchets 12 coaxialement à un axe longitudinal central du récipient de collecte de déchets 12, et
- une chambre de séparation cyclonique (non représenté sur les figures) qui est délimitée extérieurement par la paroi périphérique du récipient de collecte de déchets 12, et intérieurement par l'organe de séparation tubulaire.

Le récipient de collecte de déchets 12 comporte en outre une ouverture d'admission d'air (non représenté sur les figures) qui est reliée fluidiquement au conduit d'entrée d'air 9 et qui débouche dans la chambre de séparation cyclonique.

Comme montré plus particulièrement sur la figure 2, le récipient de collecte de déchets 12 comporte une partie de récipient principale 13 fixée au corps principal 4 et présentant une première dimension transversale maximale, et une partie d'extension frontale 14 s'étendant vers l'avant de l'aspirateur 2 et présentant une deuxième dimension transversale maximale qui est inférieure à la première dimension transversale maximale. La partie de récipient principale 13 et la partie d'extension frontale 14 délimitent en partie le volume interne du récipient de collecte de déchets 12.

Comme montré sur la figure 2, le conduit d'entrée d'air 9 s'étend le long et contre une surface périphérique externe 13.1 de la partie de récipient principale 13, et la partie d'extension frontale 14 comporte une paroi périphérique 14.1 qui est située directement en regard et à distance du conduit d'entrée d'air 9. De façon avantageuse, la partie d'extension frontale 14 est située en retrait d'une extrémité frontale de l'embout d'aspiration 5.

Selon le mode de réalisation représenté sur les figures, la partie de récipient principale 13 a une forme globalement cylindrique, par exemple cylindrique à section circulaire, et présente un premier diamètre, et la partie d'extension frontale 14 a une forme globalement cylindrique, par exemple cylindrique à section circulaire, et présente un deuxième diamètre qui est inférieur au premier diamètre. Un rapport du deuxième diamètre sur le premier diamètre peut par exemple être compris entre 0,5 et 0,9, et avantageusement entre 0,7 et 0,9, et par exemple environ égal à 0,83.

La partie de récipient principale 13 comporte plus particulièrement un premier axe longitudinal central B qui définit l'axe longitudinal central du récipient de collecte de déchets 12, et la partie d'extension frontale 14 comporte un deuxième axe longitudinal central C qui est sensiblement parallèle au premier axe longitudinal central B de la partie de récipient principale 13.

De façon avantageuse, le deuxième axe longitudinal central C de la partie d'extension frontale 14 est décalé par rapport au premier axe longitudinal central B de la partie de récipient principale 13 et est situé sensiblement à l'opposé du conduit d'entrée d'air 9 par rapport au deuxième axe longitudinal central C de la partie d'extension frontale 14. En d'autres termes, le deuxième axe longitudinal central C est plus éloigné du conduit d'entrée d'air 9 que le premier axe longitudinal central B. Cependant, selon une variante de réalisation de l'invention, le premier axe longitudinal central B et le deuxième axe longitudinal central C pourraient être sensiblement confondus.

Comme montré sur la figure 3, la partie d'extension frontale 14 s'inscrit avantageusement dans un cylindre de révolution ayant un axe central sensiblement confondu avec le premier axe longitudinal central B de la partie de récipient principale 13 et ayant un diamètre de cylindre sensiblement identique au premier diamètre de la partie de récipient principale 13.

Selon le mode de réalisation représenté sur les figures, la partie de récipient principale 13 présente une première dimension longitudinale maximale, à savoir une première longueur, et la partie d'extension frontale 14 présente une deuxième dimension longitudinale maximale, à savoir une deuxième longueur, qui est inférieure à la moitié de la première dimension longitudinale maximale, et par exemple au tiers, voire au quart, de la première dimension longitudinale maximale.

Le récipient de collecte de déchets 12 comporte en outre une surface d'appui 15 qui est annulaire et qui s'étend autour de la partie d'extension frontale 14. La surface d'appui 15 relie un bord avant de la partie de récipient principale 13 à un bord arrière de la partie d'extension frontale 14. Ainsi, la partie d'extension frontale 14 s'étend vers l'avant depuis la surface d'appui 15. La fonction de la surface d'appui 15 sera décrite en détail ci-après.

Selon le mode de réalisation représenté sur les figures, la surface d'appui 15 est inclinée, par rapport à un plan transversal s'étendant perpendiculairement à l'axe longitudinal central du récipient de collecte de déchets 12, et donc s'étendant perpendiculairement au premier axe longitudinal central A, d'un angle d'inclinaison inférieur ou égal à 20°, et par exemple inférieur à 10°. Cependant, selon une variante de réalisation de l'invention, la surface d'appui 15 pourrait s'étendre perpendiculairement à l'axe longitudinal central du récipient de collecte de déchets 12.

Le dispositif de séparation et de collecte de déchets 11 comporte également un organe de vidange frontal 16, tel qu'une trappe de vidange frontale, configuré pour occuper une configuration d'obturation (voir la figure 3) dans laquelle l'organe de vidange frontal 16 obture une ouverture de vidange frontale 17 prévue sur la partie d'extension frontale 14 et une configuration de libération (voir la figure 1) dans laquelle l'organe de vidange frontal 16 libère l'ouverture de vidange frontale 17.

Selon le mode de réalisation représenté sur les figures, l'organe de vidange frontal 16 est monté pivotant sur le récipient de collecte de déchets 12, et plus particulièrement sur la partie d'extension frontale 14, autour d'un axe de pivotement D et entre la configuration d'obturation et la configuration de libération. L'axe de pivotement D de l'organe de vidange frontal 16 s'étend transversalement à l'axe longitudinal central du récipient de collecte de déchets 12, et est situé à proximité de l'extrémité frontale ou sur la face extrémité frontale de la partie d'extension frontale 14. De façon avantageuse, l'axe de pivotement D est sensiblement diamétralement opposé au conduit d'entrée d'air 9 par rapport à l'axe longitudinal central du récipient de collecte de déchets 12.

Le dispositif de séparation et de collecte de déchets 11 comporte de plus un organe de sollicitation (non représenté sur les figures), tel qu'un ressort de sollicitation, configuré pour solliciter l'organe de vidange frontal 16 vers la configuration de libération.

Le dispositif de séparation et de collecte de déchets 11 comporte également un organe de verrouillage 19, tel qu'un doigt de verrouillage, qui est monté sur le récipient de collecte de déchets 12, et par exemple sur la partie d'extension frontale 14, et qui est mobile entre une position de verrouillage dans laquelle l'organe de verrouillage 19 est apte à verrouiller l'organe de vidange frontal 16 dans la configuration d'obturation et une position de déverrouillage dans laquelle l'organe de verrouillage 19 est apte à libérer l'organe de vidange frontal 16 et à autoriser un déplacement de l'organe de vidange frontal 16 vers la configuration de libération.

De façon avantageuse, l'organe de verrouillage 19 est situé à l'opposé de l'axe de pivotement D de l'organe de vidange frontal 16 par rapport à l'axe longitudinal central du récipient de collecte de déchets 12, et est donc situé du côté du conduit d'entrée d'air 9.

Selon le mode de réalisation représenté sur les figures, l'organe de verrouillage 19 est monté pivotant sur la paroi périphérique 14.1 de la partie d'extension frontale 14 autour d'un axe de pivotement qui est sensiblement parallèle à l'axe de pivotement D de l'organe de vidange frontal 16.

Le dispositif de séparation et de collecte de déchets 11 comporte de plus un organe de rappel (non représenté sur les figures), tel qu'un ressort de rappel, configuré pour rappeler l'organe de verrouillage 19 dans la position de verrouillage.

Comme montré sur la figure 1, l'aspirateur 2 comporte en outre un moteur d'aspiration 21 qui est logé dans le corps principal 4. Le moteur d'aspiration 21 est configuré pour générer un flux d'air au travers de la tête d'aspiration, de l'embout d'aspiration 5, du conduit d'entrée d'air 9 et du dispositif de séparation et de collecte de déchets 11. Le moteur d'aspiration 21 comporte plus particulièrement un ventilateur et un moteur électrique configuré pour entraîner en rotation le ventilateur.

De façon avantageuse, la poignée de préhension 6 est disposée dans une partie arrière de l'aspirateur 2, et le moteur d'aspiration 21 est situé à l'arrière de l'axe longitudinal médian A de la poignée de préhension 6.

Selon le mode de réalisation représenté sur les figures, l'axe longitudinal central du récipient de collecte de déchets 12 est parallèle à un axe de moteur du moteur d'aspiration 21, et peut par exemple être sensiblement confondu avec l'axe de moteur, et l'axe longitudinal médian A de la poignée de préhension 6 est incliné par rapport à l'axe de moteur.

L'aspirateur 2 comprend de plus une batterie rechargeable 22 configurée pour alimenter électriquement l'aspirateur 2, et en particulier le moteur d'aspiration 21. La batterie rechargeable 22, appelée également pack batterie, comprend plusieurs cellules de batterie.

Selon le mode de réalisation représenté sur les figures, la poignée de préhension 6 est disposée entre la batterie rechargeable 22 et le corps principal 4. La batterie rechargeable 22 est avantageusement logée dans un boîtier de batterie relié à la poignée de préhension 6, et plus particulièrement à une partie inférieure de la poignée de préhension 6. De façon avantageuse, l'aspirateur 2 comporte un montant 23 qui s'étend sensiblement parallèlement à la poignée de préhension 6 et entre le boîtier de batterie et le corps principal 4.

Comme montré sur la figure 1, la station d'accueil 3 est configurée pour supporter et positionner l'aspirateur 2 dans une position de stockage dans laquelle l'aspirateur 2 s'étend sensiblement verticalement.

La station d'accueil 3 comporte notamment une base 24 configurée pour reposer sur le sol, et un réceptacle de vidange 26 délimitant un logement de réception 27 configuré pour loger au moins en partie le récipient de collecte de déchets 12, et plus particulièrement la partie d'extension frontale 14, lorsque l'aspirateur 2 est accueilli par la station d'accueil 3. Les déchets contenus dans le récipient de collecte de déchets 12 sont plus particulièrement propres à être vidés dans le réceptacle de vidange 26.

Selon le mode de réalisation représenté sur les figures, le réceptacle de vidange 26 comporte un bord périphérique supérieur délimitant une ouverture d'insertion supérieure 28 à travers laquelle la partie d'extension frontale 14 est apte à être insérée dans le logement de réception 27.

De façon avantageuse, le logement de réception 27 a un axe longitudinal central qui est configuré pour s'étendre sensiblement verticalement lorsque la station d'accueil 3 repose sur une surface horizontale, et l'ouverture d'insertion supérieure 28 est configurée pour être orientée vers le haut lorsque la station d'accueil 3 repose sur une surface horizontale. Ainsi, la partie d'extension frontale 14 est configurée pour être insérée dans et retirée hors du logement de réception 27 par le dessus de la station d'accueil 3, et selon une direction de déplacement qui est sensiblement verticale lorsque la station d'accueil 3 repose sur une surface horizontale.

Comme montré sur la figure 1, la paroi périphérique 14.1 de la partie d'extension frontale 14 et le conduit d'entrée d'air 9 délimitent un espace de réception 29, également nommé interstice de réception, dans lequel est destinée à être partiellement reçue une partie périphérique supérieure du réceptacle de vidange 26 lorsque l'aspirateur 2 est accueilli par la station d'accueil 3.

De façon avantageuse, la surface d'appui 15 est configurée pour coopérer de manière étanche avec le bord périphérique supérieur du réceptacle de vidange 26 et pour reposer sur ledit bord périphérique lorsque l'aspirateur 2 est accueilli par ladite station d'accueil 3.

A cet effet, la station d'accueil 3 comporte un dispositif d'étanchéité 31, tel qu'un joint d'étanchéité, fixé au réceptacle de vidange 26 et configuré pour être interposé entre le récipient de collecte de déchets 12 et le réceptacle de vidange 26, et par exemple entre la surface d'appui 15 et le réceptacle de vidange 26, et pour rendre étanche une partie périphérique supérieure du réceptacle de vidange 26 lorsque la partie d'extension frontale 14 est reçue dans le réceptacle de vidange 26.

La station d'accueil 3 comporte également un dispositif de collecte 32 relié fluidiquement au réceptacle de vidange 26, par exemple par l'intermédiaire d'un tube de liaison, et configuré pour collecter des déchets, provenant du récipient de collecte de déchets 12, lorsque la partie d'extension frontale 14 est reçue dans le logement de réception 27. Selon un mode de réalisation de l'invention, le dispositif de collecte 32 comporte un sac à poussière disposé de manière amovible dans un compartiment de réception délimité par la base 24.

La station d'accueil 3 comporte de plus un dispositif d'aspiration 33 configuré pour générer une dépression dans le logement de réception 27, et plus particulièrement pour aspirer des déchets, provenant du récipient de collecte de déchets 12, et pour convoyer les déchets aspirés jusqu'au dispositif de collecte 32. Le dispositif d'aspiration 33 comporte par exemple un moto-ventilateur disposé dans la base 24.

La station d'accueil 3 comporte également un organe d'actionnement 34, tel qu'un doigt d'actionnement, configuré pour coopérer avec l'organe de verrouillage 19 monté sur le récipient de collecte de déchets 12 et pour déplacer l'organe de verrouillage 19, à l'encontre de la force de rappel exercée par l'organe de rappel, dans la position de déverrouillage lorsque la partie d'extension frontale 14 est insérée dans le réceptacle de vidange 26.

Une opération de vidange du récipient de collecte de déchets 12 est décrite ci-après.

Lorsqu'un utilisateur souhaite vider le contenu du récipient de collecte de déchets 12, il insère la partie d'extension frontale 14 dans le logement de réception 27 via l'ouverture d'insertion supérieure 28 et déplace le corps principal 4 selon une direction de déplacement qui est sensiblement verticale. Lors d'un tel déplacement, l'organe d'actionnement 34 coopère avec l'organe de verrouillage 19 et déplace ce dernier dans la position de déverrouillage, ce qui entraîne un déplacement automatique de l'organe de vidange 16 dans la position de libération en raison de la force de rappel exercée par l'organe de sollicitation sur l'organe de vidange 16.

De façon avantageuse, la station d'accueil 3 peut être munie d'un dispositif de détection configuré pour détecter la présence de la partie d'extension frontale 14 12 dans le logement de réception 27, et d'une unité électronique de commande configurée pour commander le fonctionnement de la station d'accueil 3, et en particulier pour commander l'activation du dispositif d'aspiration 33 lorsque le dispositif de détection a détecté la présence de la partie d'extension frontale 14 dans le logement de réception 27.

Ainsi, lorsque la partie d'extension frontale 14 est logée dans le logement de réception 27, le dispositif d'aspiration 32 est automatiquement activé, ce qui entraîne une aspiration des déchets contenus dans le récipient de collecte de déchets 12 et un convoyage des déchets aspirés jusqu'au dispositif de collecte 32 où ils sont collectés.

De façon avantageuse, la station d'accueil 3 peut en outre être configurée pour recharger la batterie rechargeable 22 de l'aspirateur 2 lorsque ce dernier est accueilli par la station d'accueil 3, et plus particulièrement lorsque la partie d'extension frontale 14 est reçue dans le logement de réception 27. Une telle configuration du système de nettoyage 1 selon la présente invention permet de vider le récipient de collecte de déchets 12 et de recharger la batterie rechargeable 22 lorsque l'aspirateur 2 est accueilli dans la station d'accueil 3.

A cet effet, l'aspirateur 2 peut par exemple comporter un premier connecteur électrique pourvu d'une paire de premiers contacts électriques situés dans une partie avant du corps principal 4 de l'aspirateur 2 et reliés, par exemple par des fils de connexion électriques s'étendant à travers le corps principal 4 et la poignée de préhension 6, à la batterie rechargeable 22, et la station d'accueil 3 peut par exemple comporter un deuxième connecteur électrique pourvu d'une paire de deuxièmes contacts électriques configurés pour coopérer électriquement avec les premiers contacts électriques prévus sur l'aspirateur 2 lorsque la partie d'extension frontale 14 est logée dans le logement de réception 27.

La station d'accueil 3 comporte par ailleurs un bloc d'alimentation, également nommé adaptateur secteur, configuré pour être raccordé électriquement à une prise d'alimentation électrique, telle qu'une prise secteur et notamment une prise murale, et pour alimenter électriquement la station d'accueil 3 et notamment le deuxième connecteur électrique.

Selon un autre mode de réalisation de l'invention non représenté sur les figures, l'organe de vidange frontal 16 pourrait être élastiquement déformable entre la configuration d'obturation et la configuration de libération. Par exemple, l'organe de vidange frontal 16 pourrait être une membrane de vidange frontale, et être en matériau élastomère.

Bien entendu, la présente invention n'est nullement limitée aux modes de réalisation décrits et illustrés qui n'ont été donnés qu'à titre d'exemples. Des modifications restent possibles, notamment du point de vue de la constitution des divers éléments ou par substitution d'équivalents techniques, sans sortir pour autant du domaine de protection de l'invention.

## Revendications

1. Aspirateur (2) comprenant :
- un corps principal (4) comportant un embout d'aspiration (5) et un conduit d'entrée d'air (9) relié fluidiquement à l'embout d'aspiration (5),
- une poignée de préhension (6) reliée mécaniquement au corps principal (4),
- un dispositif de séparation et de collecte de déchets (11) relié fluidiquement au conduit d'entrée d'air (9), le dispositif de séparation et de collecte de déchets (11) comportant un récipient de collecte de déchets (12) pourvu d'une ouverture de vidange frontale (17), et un organe de vidange frontal (16) configuré pour occuper une configuration d'obturation dans laquelle l'organe de vidange frontal (16) obture l'ouverture de vidange frontale (17) et une configuration de libération dans laquelle l'organe de vidange frontal (16) libère l'ouverture de vidange frontale (17), et
- un moteur d'aspiration (21) logé dans le corps principal (4), le moteur d'aspiration (21) étant configuré pour générer un flux d'air au travers de l'embout d'aspiration (5), du conduit d'entrée d'air (9) et du dispositif de séparation et de collecte de déchets (11),
**caractérisé en ce que** le récipient de collecte de déchets (12) comporte une partie de récipient principale (13) fixée au corps principal (4) et présentant une première dimension transversale maximale, et une partie d'extension frontale (14) s'étendant vers l'avant de l'aspirateur (2) et comportant l'ouverture de vidange frontale (17), la partie d'extension frontale (14) présentant une deuxième dimension transversale maximale qui est inférieure à la première dimension transversale maximale, **en ce que** le conduit d'entrée d'air (9) s'étend au moins en partie le long et contre une surface périphérique externe (13.1) de la partie de récipient principale (13), et **en ce que** la partie d'extension frontale (14) comporte une paroi périphérique (14.1) qui est située directement en regard et à distance du conduit d'entrée d'air (9).

2. Aspirateur (2) selon la revendication 1, dans lequel la paroi périphérique (14.1) de la partie d'extension frontale (14) et le conduit d'entrée d'air (9) délimitent un espace de réception (29) dans lequel est destinée à être partiellement reçue une partie périphérique supérieure d'un réceptacle de vidange (26) appartenant à une station d'accueil (3) lorsque l'aspirateur (2) est accueilli par la station d'accueil (3).

3. Aspirateur (2) selon la revendication 2, dans lequel le récipient de collecte de déchets (12) comporte une surface d'appui (15) s'étendant autour de la partie d'extension frontale (14) et reliant un bord avant de la partie de récipient principale (13) à un bord arrière de la partie d'extension frontale (14), la surface d'appui (15) étant configurée pour coopérer avec un bord périphérique supérieur du réceptacle de vidange (26) appartenant à la station d'accueil (3) lorsque l'aspirateur (2) est accueilli par ladite station d'accueil (3).

4. Aspirateur (2) selon l'une quelconque des revendications 1 à 3, dans lequel la partie de récipient principale (13) a une forme globalement cylindrique et présente un premier diamètre, et la partie d'extension frontale (14) a une forme globalement cylindrique et présente un deuxième diamètre qui est inférieur au premier diamètre.

5. Aspirateur (2) selon l'une quelconque des revendications 1 à 4, dans lequel la partie de récipient principale (13) comporte un premier axe longitudinal central (B), et la partie d'extension frontale (14) comporte un deuxième axe longitudinal central (C) qui est sensiblement parallèle au premier axe longitudinal central (B) de la partie de récipient principale (13).

6. Aspirateur (2) selon la revendication 5, dans lequel le deuxième axe longitudinal central (C) de la partie d'extension frontale (14) est décalé par rapport au premier axe longitudinal central (B) de la partie de récipient principale (13) et est situé sensiblement à l'opposé du conduit d'entrée d'air (9) par rapport audit premier axe longitudinal central (B).

7. Aspirateur (2) selon l'une quelconque des revendications 1 à 6, dans lequel la partie d'extension frontale (14) est située en retrait d'une extrémité frontale de l'embout d'aspiration (5).

8. Aspirateur (2) selon l'une quelconque des revendications 1 à 7, dans lequel l'organe de vidange frontal (16) est une trappe de vidange frontale.

9. Aspirateur (2) selon l'une quelconque des revendications 1 à 8, dans lequel l'organe de vidange frontal (16) est monté mobile sur la partie d'extension frontale (14) entre la configuration d'obturation et la configuration de libération.

10. Aspirateur (2) selon la revendication 9, dans lequel l'organe de vidange frontal (16) est monté pivotant sur la partie d'extension frontale (14) autour d'un axe de pivotement (D) et entre la configuration d'obturation et la configuration de libération.

11. Aspirateur (2) selon l'une quelconque des revendications 1 à 10, dans lequel le dispositif de séparation et de collecte de déchets (11) comporte un organe de sollicitation configuré pour solliciter l'organe de vidange frontal (16) vers la configuration de libération.

12. Aspirateur (2) selon l'une quelconque des revendications 1 à 11, dans lequel le dispositif de séparation et de collecte de déchets (11) comporte un organe de verrouillage (19) qui est monté sur le récipient de collecte de déchets (12) et qui est mobile entre une position de verrouillage dans laquelle l'organe de verrouillage (19) est apte à verrouiller l'organe de vidange frontal (16) dans la configuration d'obturation et une position de déverrouillage dans laquelle l'organe de verrouillage (19) est apte à libérer l'organe de vidange frontal (16) et autoriser un déplacement de l'organe de vidange frontal (16) vers la configuration de libération.

13. Système de nettoyage (1) comprenant un aspirateur (2) selon l'une quelconque des revendications 1 à 12, et une station d'accueil (3) configurée pour accueillir l'aspirateur (2), la station d'accueil (3) comprenant un réceptacle de vidange (26) configuré pour loger au moins partiellement la partie d'extension frontale (14) lorsque l'aspirateur (2) est accueilli par la station d'accueil (3).

14. Système de nettoyage (1) selon la revendication 13, dans lequel la station d'accueil (3) comporte :
- un dispositif de collecte (32) relié fluidiquement au réceptacle de vidange (26) et configuré pour collecter des déchets, provenant du récipient de collecte de déchets (12), lorsque la partie d'extension frontale (14) est reçue dans le réceptacle de vidange (26), et
- un dispositif d'aspiration (33) configuré pour aspirer des déchets, provenant du récipient de collecte de déchets (12), et pour convoyer les déchets aspirés jusqu'au dispositif de collecte (32).

15. Système de nettoyage (1) selon la revendication 13 ou 14, dans lequel le réceptacle de vidange (26) comporte un bord périphérique supérieur délimitant une ouverture d'insertion supérieure (28) à travers laquelle la partie d'extension frontale (14) est apte à être insérée dans le réceptacle de vidange (26), l'ouverture d'insertion supérieure (28) étant configurée pour être orientée vers le haut lorsque la station d'accueil (3) est en configuration d'utilisation.

16. Système de nettoyage (1) selon l'une quelconque des revendications 13 à 15, dans lequel la station d'accueil (3) comporte un dispositif d'étanchéité (31) configuré pour être interposé entre le récipient de collecte de déchets (12) et le réceptacle de vidange (26) lorsque la partie d'extension frontale (14) est reçue dans le réceptacle de vidange (26).

17. Système de nettoyage (1) selon l'une quelconque des revendications 13 à 16, dans lequel la station d'accueil (3) est configurée pour recharger une batterie rechargeable (22) de l'aspirateur (2) lorsque l'aspirateur (2) est accueilli par la station d'accueil (3).
